# EUROPÄISCHE PATENTSCHRIFT

(11) **EP 0 911 157 B1**
(45) Veröffentlichungstag und Bekanntmachung des Hinweises auf die Patenterteilung: **27.02.2002**
(21) Anmeldenummer: 97118522.8
(22) Anmeldetag: 24.10.1997
(51) Int. Cl.: B41F 9/00, B41F 9/10

(54) **Rakel zum Abrakeln überflüssiger Druckfarbe von der Oberfläche einer Druckform**
Blade for removing superfluous ink from the surface of a printing plate
Racle pour l'enlèvement de l'encre superflue de la surface d'une plaque

(43) Veröffentlichungstag der Anmeldung: 28.04.1999
(73) Patentinhaber: MDC Max Dätwyler Bleienbach AG, CH-3368 Bleienbach (CH)
(72) Erfinder: Dätwyler, Max, 3368 Bleienbach (CH)
(74) Vertreter: Roshardt, Werner Alfred, Dipl.-Phys.

(56) Entgegenhaltungen:
- WO-A-86/07309
- DE-B- 2 817 964
- NL-A- 9 300 810
- US-A- 2 313 830
- US-A- 2 359 770

## Beschreibung

Die Erfindung betrifft eine Rakel zum Abrakeln überflüssiger Druckfarbe von der Oberfläche einer Druckform gemäss dem Oberbegriff des Anspruches 1.

Eine Rakel, die beispielsweise beim Tiefdruckverfahren verwendet wird, ist aus der US-A-4,184,429 bekannt. Die Rakel besteht aus einem hinteren Rakelteil, der in einer Halterung eingebaut ist, und aus einer vorderen Lamelle, die mit einem gewissen Druck auf der Oberfläche der Druckform aufliegt. Die Lamelle ist wesentlich dünner als der hintere Rakelteil (ihre Dicke beträgt etwa die Hälfte der Dicke des hinteren Rakelteils). Der Vorteil dieser Rakel besteht darin, dass bei Abnützung der mit der Oberfläche der Druckform zusammenwirkenden vorderen Berührungszone diese Berührungszone in ihrer für die erforderliche Druckqualität notwendigen Grösse bzw. Geometrie möglichst unverändert und unbeeinträchtigt bleibt, bis die gesamte Lamellenbreite verbraucht bzw. abgenutzt wird. Die konstanten Geometrieverhältnisse im Berührungsbereich und damit auch der konstante Rakeldruck machen eine manuelle Nachregulierung des Anpressdruckes überflüssig und ermöglichen eine konstante Druckqualität.

Auch bei diesen Rakeln besteht jedoch die Gefahr, dass die Oberfläche der Druckform, bei Tiefdruckformen die oberste Chromschicht, durch die Rakel abgenützt bzw. beschädigt wird. Daneben wird auch die Rakel einem Verschleiss ausgesetzt. Die Tribologie bezüglich Stahlrakel/Chromschicht war immer problematisch. Zur Behebung dieser Nachteile ist ein Vorschlag aus der DE-A-28 17 964 bekannt, in die Rakel selber ein Schmiermittel einzubetten, das in der Berührungszone zum Vorschein kommt und die Reibung zwischen der Rakel und der Druckformoberfläche vermindert. Diese Lösung hat den Nachteil, dass durch das eingebettete Schmiermittel die Eigenschaften der Rakel, beispielsweise ihr elastisches Verhalten, beeinträchtigt werden. Ausserdem ist diese Lösung herstellungstechnisch schwierig und teuer.

Zur Verminderung des Rakelverschleisses ist es auch bekannt, die Rakel im Bereich der Lamelle mit verschleissfestem Material zu beschichten. Diese Lösung vergrössert jedoch die Gefahr der Abnützung bzw. Beschädigung der Oberfläche der Druckform.

Die gleiche Problematik ergibt sich auch bei schmalen Rakeln, die aus einem dünnen, zwischen zwei Stützblechen festgeklemmten und über die ganze Rakelbreite eine konstante Dicke aufweisenden Blech gebildet sind, wie sie beispielsweise aus der US-A-2,313,830 bekannt sind. Fig. 5 dieser Druckschrift offenbart eine aus zwei Stahllamellen bestehende und eine Schmierstoff-Zwischenschicht aufweisende Rakel, die im vorderen Bereich mit einem verschleissfesten Material beschichtet ist.

Eine gattungsbildende Rakel, die auf einer Seite mit einer Schmierstoffpartikel enthaltenden Beschichtung versehen ist, ist in Fig. 3 bzw. 4 der US-A-2,313,830 offenbart.

Der vorliegenden Erfindung liegt die Aufgabe zugrunde, eine Rakel zu schaffen, bei welcher sowohl die Abnützung der Oberfläche der Druckform als auch der Rakelverschleiss erheblich vermindert werden.

Diese Aufgabe wird erfindungsgemäss durch eine Rakel mit den im Anspruch 1 angegebenen Merkmalen gelöst.

Dadurch, dass der mit der Oberfläche der Druckform zusammenwirkende vordere Abschnitt der Rakel über die ganze Rakellänge auf wenigstens einer Seite mit einer Beschichtung versehen ist, die zusätzlich zu Schmierstoffpartikeln auch Partikel eines verschleissfesten Materials aufweist, wird eine besonders effektive Verminderung des Rakelverschleisses und eine Erhöhung der Lebensdauer der Rakel erreicht und gleichzeitig die Druckformoberfläche vor Abnützung geschützt. Es ist dabei von Vorteil, dass die erfindungsgemässe Beschichtung nachträglich an die wie bisher hergestellte Rakel aufgebracht werden kann, was herstellungstechnisch einfach und kostengünstig ist.

Weitere bevorzugte Ausgestaltungen der erfindungsgemässen Rakel bilden den Gegenstand der abhängigen Ansprüche.

Die Erfindung wird nun anhand der Zeichnung näher erläutert.

Es zeigen rein schematisch:
- Fig. 1: im vergrösserten Massstab ein Ausführungsbeispiel einer Rakel im Querschnitt; und
- Fig. 2: stark vergrössert einen beschichteten Teil der Rakel nach Fig. 1 im Querschnitt.

Gemäss Fig. 1 besteht eine Rakel 1 aus einem hinteren Rakelteil 2 und einem vorderen Abschnitt in Form einer mit letzterem einstückigen vorderen Lamelle 3, die dünner ist als der hintere Rakelteil 2. Beispielsweise beträgt die Dicke D1 des hinteren Rakelteiles 2 ca 150 µ, diejenige der Lamelle 3 (D2) ca 50 µ. Die obere Seite der Lamelle 3 ist in Fig. 1 mit 3a, die untere mit 3b bezeichnet. Die Rakelbreite B1 kann je nach Bedarf beispielsweise 8-80 mm betragen, wobei die Lamellenbreite B2 ungefähr 1 mm beträgt. Die Rakel kann je nach Anwendung verschiedene Rakellänge - gemessen in einer zur Zeichnungsebene rechtwinkligen Ebene - aufweisen.

Die Rakel 1 wird mit ihrem hinteren Rakelteil 2 in eine in der Zeichnung nicht dargestellte Halterung eingebaut, gegebenenfalls zusammen mit einer Stützrakel. Die Lamelle 3 wird unter einem bestimmten Druck auf die Oberfläche einer in der Zeichnung schematisch gestrichelt angedeuteten Druckform 10, beispielsweise eines Tiefdruckzylinders, angepresst, um die überschüssige Druckfarbe von der Druckform abzurakeln. Die Drehrichtung der Druckform 10 ist mit einem Pfeil D bezeichnet. Die an der Druckform zur Anlage kommende, vordere Berührungszone der Lamelle 3 ist in Fig. 1 mit 4 bezeichnet. Die genaue Geometrie der Rakel, ihre Positionierung gegenüber der Druckform und ihre Vorteile sind beispielsweise aus der US-PS 4,184,429 bekannt und werden hier daher nicht näher beschrieben.

Um die Abnützung der mit der Rakel 1 im Kontakt stehenden Oberfläche der Druckform 10, beispielsweise der Chromschicht eines Tiefdruckszylinders, möglichst zu vermindern, wird erfindungsgemäss die Lamelle 3 und auch der an die Lamelle 3 anschliessende Bereich des hinteren Rakelteiles 2 über die gesamte Rakellänge mit einer Beschichtung 5 versehen, die aus Schmierstoff besteht oder zumindest Schmierstoffpartikel aufweist. Durch den im Berührungsbereich vorhandenen Schmierstoff wird die Reibung zwischen der Rakel 1 und der Oberfläche der Druckform 10 erheblich vermindert und die Abnützung der Druckformoberfläche reduziert.

Wie das Beispiel gemäss Fig. 2 zeigt, kann mit Vorteil die Beschichtung 5 ein Trägermaterial 7 umfassen, in welchem sowohl Schmierstoffpartikel 8 als auch Partikel 9 eines verschleissfesten Materials eingebettet sind (die Partikel 8 und 9 sind in Fig. 2 rein schematisch angedeutet). Während die zuletzt genannten Partikel 9 den Verschleiss der Rakel 1 bzw. der Lamelle 3 reduzieren und ihre Lebensdauer erhöhen, sorgen die Schmierstoffpartikel 8 dafür, dass die Abnützung der Druckformoberfläche - trotz dem Vorhandensein der den Rakelverschleiss zwar reduzierenden, die Beschädigungsgefahr für die Druckformoberfläche jedoch an sich eher erhöhenden Partikel 9 - wesentlich vermindert wird.

Die Beschichtung 5 weist eine Dicke von einigen µm auf, die Schmierstoffpartikel 8 sowie die Partikel 9 eines verschleissfesten Materials sind kleiner als 1 µm. Die Beschichtung 5 kann in verschiedener Art und Weise auf die bereits fertiggestellten Rakel aufgebracht werden, z.B. chemisch, galvanisch, durch Aufspritzen oder Aufkleben.

Beim dargestellten Ausführungsbeispiel sind beide Seiten 3a, 3b des vorderen Abschnites bzw. der Lamelle 3 beschichtet. Es könnte aber auch nur eine dieser Seiten 3a, 3b, vorzugsweise die der Drehrichtung D der Druckform 10 zugekehrte Seite 3b erfindungsgemäss beschichtet sein.

Es wäre aber auch möglich, eine der Seiten 3a, 3b mit der aus Schmierstoff bestehenden oder Schmierstoffpartikel enthaltenden Beschichtung und die andere Seite mit einer die Partikel eines verschleissfesten Materials aufweisenden Beschichtung zu versehen.

Die erfindungsgemässe Beschichtung könnte auch bei Rakeln Anwendung finden, die beispielsweise aus der US-PS-5,638,751 bekannt sind. Bei diesen Rakeln ist zwischen dem mit der Oberfläche der Druckform zusammenwirkenden vorderen Abschnitt (Bezugsziffer 18 nach der US-PS-5,638,751) und dem hinteren Rakelteil (Bezugsziffer 14) ein Zwischenteil (Bezugsziffer 16) angeordnet, der dicker als der vordere Abschnitt und dünner als der hintere Rakelteil ist. Auch bei diesen Rakeln könnte der vordere Abschnitt in der vorstehend beschriebenen Art und Weise beschichtet sein.

Während in der Zeichnug (und auch in der US-PS-5,638,751) der hintere Rakelteil und der vordere Abschnitt (bzw. auch der Zwischenteil 16 nach der US-PS-5,638,751) einstückig ausgebildet sind, kann der hintere Teil der erfindungsgemäss beschichteten Rakel aus zwei oder mehreren übereinanderliegenden und miteinander verbundenen Teilen bzw. Schichten bestehen.

Auch schmale Rakel, die aus einem dünnen, zwischen zwei Stützblechen festgeklemmten und über die ganze Rakelbreite eine konstante Dicke aufweisenden Blech gebildet sind, können mit der erfindungsgemässen Beschichtung ausgestattet sein.

## Patentansprüche

1. Rakel zum Abrakeln überflüssiger Druckfarbe von der Oberfläche einer Druckform (10), deren mit der Oberfläche der Druckform (10) zusammenwirkender vorderer Abschnitt (3) über die ganze Rakellänge auf wenigstens einer Seite (3a, 3b) mit einer Schmierstoffpartikel (8) enthaltenden Beschichtung (5) versehen ist, **dadurch gekennzeichnet, dass** zur Herabsetzung des Rakelverschleisses die Beschichtung (5) zusätzlich Partikel (9) eines verschleissfesten Materials aufweist.

2. Rakel nach Anspruch 1, **dadurch gekennzeichnet, dass** die Beschichtung (5) ein Trägermaterial (7) umfasst, in welchem Schmierstoffpartikel (8) und Partikel (9) eines verschleissfesten Materials eingebettet sind.

3. Rakel nach Anspruch 1 oder 2, **dadurch gekennzeichnet, dass** der vordere Abschnitt (3) dünner ist als ein hinterer, für den Einbau in einer Halterung vorgesehener Rakelteil (2).

4. Rakel nach Anspruch 3, **dadurch gekennzeichnet, dass** der hintere Rakelteil (2) und eine den vorderen Abschnitt bildende Lamelle (3) einstückig ausgebildet sind.

5. Rakel nach Anspruch 4, **dadurch gekennzeichnet, dass** zwischen der Lamelle (3) und dem hinteren Rakelteil (2) ein Zwischenteil angeordnet ist, der dicker als die Lamelle (3) und dünner als der hintere Rakelteil (2) ist.

6. Rakel nach Anspruch 3, **dadurch gekennzeichnet, dass** der hintere Rakelteil (2) aus zwei oder mehreren übereinanderliegenden und miteinander verbundenen Teilen besteht.

7. Rakel nach Anspruch 4 oder 5, **dadurch gekennzeichnet, dass** die die Lamelle (3) überdeckende Beschichtung (5) sich in den an die Lamelle (3) angrenzenden Bereich der Rakel hinein erstreckt.

8. Rakel nach einem der Ansprüche 1 bis 7, **dadurch gekennzeichnet, dass** die Beschichtung (5) nur auf der der Drehrichtung (D) der Druckform (10) zugekehrten Seite (3b) des vorderen Abschnittes (3) angebracht ist.

## Claims

1. A doctor blade for wiping excess ink off the surface of a printing form (10), wherein its front section (3), which interacts with the surface of the printing form (10), is provided, over the entire length of the doctor blade and on at least one side (3a, 3b), with a coating (5) containing lubricant particles (8) **characterized in that** in order to reduce the wear on the doctor blade, the coating (5) additionally comprises particles (9) of a wear-resistant material.

2. The doctor blade as claimed in claim 1, wherein the coating (5) comprises a carrier material (7), in which lubricant particles (8) and particles (9) of a wear-resistant material are embedded.

3. The doctor blade as claimed in claim 1 or 2, wherein the front section (3) is thinner than a rear doctor blade part (2), provided for installation in a holder.

4. The doctor blade as claimed in claim 3, wherein the rear doctor blade part (2) and a leaf (3) forming the front section are made in one piece.

5. The doctor blade as claimed in claim 4, wherein an intermediate piece, which is thicker than the leaf (3) and thinner than the rear doctor blade part (2), is arranged between the leaf (3) and the rear doctor blade part (2).

6. The doctor blade as claimed in claim 3, wherein the rear doctor blade part (2) comprises two or more parts lying on top of one another and connected to one another.

7. The doctor blade as claimed in claim 4 or claim 5, wherein the coating (5), in addition to covering the leaf (3), also extends into the region of the doctor blade which adjoins said leaf.

8. The doctor blade as claimed in one of claims 1 to 7, wherein the coating (5) is applied only to the side (3b) of the front section (3b), which faces the direction of rotation (D) of the printing form (10).

## Revendications

1. Racle pour racler de l'encre d'impression excédentaire de la surface d'une forme d'impression (10), quelle section avant (3), concourant avec la surface de la forme (10), est munie sur toute la longueur de la racle, au moins sur un côté (3a, 3b), d'un revêtement (5) composé de lubrifiant ou contentant des particules lubrifiantes (8), **caractérisée en ce que**, pour abaisser l'usure de la racle, le revêtement (5) présente supplémentaire des particules (9) d'un matériau résistant à l'usure.

2. Racle suivant la revendication 1, **caractérisée en ce que** le revêtement (5) comporte un support (7), dans lequel sont enrobées des particules lubrifiantes (8) et des particules (9) d'un matériau résistant à l'usure.

3. Racle suivant l'une des revendications 1 et 2, **caractérisée en ce que** la section avant (3) est plus mince qu'une partie de racle arrière (2), prévue pour le montage dans une fixation.

4. Racle suivant la revendications 3, **caractérisée en ce que** la partie de racle arrière (2) et une lamelle (3), formant la section avant, sont réalisées d'une seule pièce.

5. Racle suivant la revendication 4, **caractérisée en ce qu'**une partie intermédiaire, qui est plus épaisse que la lamelle (3) et plus mince que la partie de racle arrière (2), est disposée entre la lamelle (3) et la partie de racle arrière (2).

6. Racle suivant la revendication 3, **caractérisée en ce que** la partie de racle arrière (2) se compose de deux ou de plusieurs parties superposées et assemblées entre elles.

7. Racle suivant l'une des revendications 4 et 5, **caractérisée en ce que** le revêtement (5) s'étend en dehors de la lamelle dans la zone limitrophe à cette dernière de la racle.

8. Racle suivant l'une des revendications 1 à 7 **caractérisée en ce que** le revêtement (5) n'est appliqué que sur un côté (3b) de la section avant (3), qui est tourné vers le sens de rotation (D) de la forme d'impression (10).
